# EUROPÄISCHE PATENTSCHRIFT

(11) **EP 1 754 574 B1**
(45) Veröffentlichungstag und Bekanntmachung des Hinweises auf die Patenterteilung: **30.07.2008**
(21) Anmeldenummer: 06017235.0
(22) Anmeldetag: 18.08.2006
(51) Int. Cl.: B25C 5/16, B25C 5/11

(54) **Gerät zur mechanischen Befestigung von flächenhaften Teilen**
Apparatus for mechanicaly fixing plane pieces
Appareil pour fixer mécaniquement des pieces planes

(30) Priorität: 19.08.2005 DE 102005039262
(43) Veröffentlichungstag der Anmeldung: 21.02.2007
(73) Patentinhaber: Wittek, Udo, 50321 Brühl (DE)
(72) Erfinder: Sperlich, Horst, Dr., 98711 Frauenwald (DE)
(74) Vertreter: Liedtke, Klaus

(56) Entgegenhaltungen:
- EP-A1- 0 281 541
- CH-A- 255 111
- US-B1- 6 179 194

## Beschreibung

Die Erfindung betrifft ein Gerät zur mechanischen Befestigung von flächenhaften Teilen, insbesondere zur Befestigung von Versand- und Lagerdokumenten an Verpackungen, gemäß dem Oberbegriff des Anspruchs 1. Ein solches Gerät ist vom EP 0 281 541 A1 bekannt.

Eintreibgeräte sind für eine Vielzahl von Befestigungsmitteln im Einsatz. Sowohl die Zuführung der Befestigungsmittel als auch die zum Eintreiben erforderliche Kraft kann dabei auf verschiedene Art und Weise erfolgen.

Nach EP 0 821 634 B1 ist ein Befestigungsmitteleintreibgerät bekannt, das durch Fremdenergie, vorzugsweise pneumatisch, angetrieben wird. Das Gerät weist einen Grundkörper auf, einen Befestigungsmitteltreiber in dem Körper, einen Führungskörper, der am Grundkörper befestigt ist, eine Eintreibschiene in dem Führungskörper für den Treiber, ein Magazin, das an den Führungskörper angeschlossen ist und mit der Eintreibschiene in Verbindung steht, eine Vielzahl von Befestigungsmitteln in dem Magazin in einer Tandemreihe mit einem am weitesten vom befindlichen Befestigungsmittel und einem diesem benachbarten Befestigungsmittel, eine Zuführvorrichtung, um das am weitesten vom befindliche Befestigungsmittel in der Eintreibschiene aufzunehmen, und einen Mechanismus zum Betätigen des Treibers durch einen Eintreibhub und einen Rückhub.

Ferner ist nach DE 16 03 718 A1 ein Pressluft-Befestigungsmitteleintreibgerät bekannt, mit einem Gehäuse, einem Zylinder, der in dem Gehäuse angeordnet ist und ein offenes oberes Ende sowie ein unteres Ende aufweist, einem Mundstück, das eine Eintreibbahn zur Aufnahme von Befestigungsmitteln aus einem Magazin begrenzt, welches Mundstück an dem erwähnten Gehäuse benachbart dem unteren Ende des Zylinders befestigt ist, einem Kolben innerhalb des Zylinders, einem Befestigungsmitteleintreibelement, das an dem erwähnten Kolben an dessen einem Ende zur Bewegung durch die Eintreibbahn während eines Eintreibhubes des Kolbens befestigt ist, einer Behälterkammer in dem Gehäuse für die Zufuhr von Druckmittel zum Zylinder.

In DE 86 12 24 ist ein Handgerät zum Eintreiben von Befestigungsmitteln beschrieben, welches einen Grundkörper aufweist, an dem ein Magazin zur Aufnahme der Befestigungsmittel und eine Einrichtung zur Erzeugung der Kraft zum Eintreiben der Befestigungselemente angeordnet sind. Die Einrichtung zur Erzeugung der Eintreibkraft enthält einen mittels einer Blattfeder betätigten Schlagbolzen, der durch ein Sprungwerk angetrieben wird.

Des Weiteren sind verschiedene Ausführungen für Magazine bekannt.

In DE 696504536 T2 ist ein Magazin für ein Befestigungsmittel-Eintreibwerkzeug angegeben, das eine Spule von tandemartig angeordneten Befestigungsmitteln verwendet. Das Magazin weist ein Gehäuse mit einem Boden auf, wobei das Magazin für den Zugang zum Boden geöffnet werden kann, einem Magazinpfosten, der rechtwinkelig und mittig am Boden vorsteht, wenigstens ein Sperrelement, das zwischen einer Sperrposition und einer entriegelten Position verschiebbar ist.

Allen bekannten Anordnungen ist nachteilig, dass sie für den universellen manuellen Einsatz mit einer größeren Anzahl in mehreren Magazinen unterzubringenden Befestigungselemente nicht oder nur mit ungünstigen ergonomischen Bedingungen einsetzbar sind.

Der Erfindung liegt die Aufgabe zugrunde, ein Gerät der eingangs genannten Art anzugeben, das sich durch Handlichkeit und einfache Bedienung ohne hohen Kraftaufwand auszeichnet.

Erfindungsgemäß wird die Aufgabe mit einem Gerät gelöst, welches die in Anspruch 1 angegebenen Merkmale aufweist.

Vorteilhafte Ausgestaltungen sind in den Unteransprüchen angegeben.

Das hier beschriebene Gerät verfügt über ein einfach zu bedienendes Sprungwerk zur Erzeugung der Eintreibkraft sowie über ein zylindrisches, drehbar gelagertes Magazin mit mehreren Nuten, welches die Befestigungselemente aufnimmt. Die Blattfeder wird mit dem Handhebel gespannt, indem dieser auf die Blattfeder zwischen ihre beiden aufliegenden Enden drückt. Dabei übt die Blattfeder auf den Schlagbolzen eine Druckkraft aus, so dass nach Überschreiten eines vorgegebenen Drehwinkels des Handhebels die Bewegung des Schlagbolzens durch einen ebenfalls vom Handhebel betätigten Auslöser frei gegeben wird, indem eine bewegbare Kugel in den Schlagbolzen gedrückt wird. Das Magazin ist lösbar am Grundkörper befestigt und drehbar gelagert. Zur Aufnahme der Befestigungselemente sind am Umfang mehrere in Längsrichtung angeordnete Nuten angebracht.

Das Gerät kann durch eine Person ohne zusätzliche Hilfsenergie bedient werden. Es zeichnet sich durch ein geringes Gewicht aus und erfordert nur einen geringen Kraftbedarf zur Betätigung. Das Gerät kann deshalb über einen längeren Zeitraum problemlos benutzt werden. Besonders vorteilhaft ist die kompakte Bauweise und gute Auswechselbarkeit des Magazins, so dass der Benutzer eine Mehrzahl von Magazinen bei sich tragen kann. Außerdem ist das Gerät durch seinen einfachen Aufbau wenig störanfällig und kann kostengünstig hergestellt werden. Das Magazin kann für verschiedene Befestigungselemente mit geringem konstruktivem Aufwand modifiziert werden, die mögliche Anzahl der Nuten ergibt sich aus Form und Größe des Eintreibgerätes und der Befestigungselemente.

Vorteilhaft ist dabei, dass der Handhebel sowohl eine Blattfeder spannt, welche die Eintreibkraft für den Schlagbolzen erzeugt, als auch einen Auslöser bewegt, welcher eine Sperrkugel zwischen dem Schlagbolzen und dem Grundkörper betätigt, und die Blattfeder neben der Eintreibkraft auch die Kraft zum Zurückführen des Handhebels und des Schlagbolzens liefert. Die erfindungsgemäße Gestaltung des Magazins ermöglicht durch die lösbare Befestigung eine leichte Auswechselbarkeit und durch die Anordnung mehrerer Nuten die gleichzeitige Aufnahme einer Vielzahl von Befestigungselementen. Dadurch wird die gute Handlichkeit und einfache Bedienung des Gerätes erreicht.

Vorzugsweise ist das Magazin zylinderförmig ausgebildet ist und weist an seinen Stirnseiten jeweils eine Lagerstelle auf, die die Drehung um die Zylinderachse ermöglicht und eine lösbare Verbindung mit dem Grundkörper bildet.

Eine vorteilhafte Ausgestaltung sieht vor, dass eine der beiden Lagerstellen an einem elastischen Lagerwinkel angeordnet ist, der die lösbare Verbindung des Magazins mit dem Grundkörper in einfacher Weise ermöglicht

Es ist zweckmäßig, dass das Magazin an seiner Mantelfläche Nuten zur Führung der Befestigungselemente aufweist und ein Magazioinnenteil enthält, an dem zum Transport der Befestigungselemente Schieber angeordnet sind, deren Längsbewegung durch je eine Druckfeder erreicht wird, so dass die Befestigungselemente in die vordere Position bewegt werden können, von der aus sie in das Verpackungsmaterial eingetrieben werden.

Eine weitere vorteilhafte Ausführung sieht vor, dass an einer Stirnseite des Magazininnenteils eine mit einem radialen Schlitz versehene Rastscheibe angeordnet ist und dass am Grundkörper eine Klemmfederanordnung zum Halten eines Befestigungsmittels in der Einschlagposition angeordnet ist.

Die Erfindung soll im Folgenden anhand eines Ausführungsbeispiels näher erläutert werden.

In der zugehörigen Zeichnung zeigen:
- Figur 1:: einen Schnitt durch den Grundkörper mit Sprungwerk und Lagerwinkel,
- Figur 2:: eine perspektivische Darstellung des Magazins,
und
- Figur 3:: eine perspektivische Darstellung des Magazininnenteils.

**Figur 1** zeigt die Anordnung des Gesamtgerätes ohne Magazin. Das Gerät verfügt über einen Grundköper 1, an dem alle funktionswesentlichen Teile befestigt sind. Der Handhebel 2 ist am Grundkörper 1 drehbar gelagert, wobei der Lagerstift 6 die Lagerachse bildet. Mit dem Handhebel 2 verbunden ist der Druckstift 7, der beim Herunterdrücken des Handhebels 2 auf die Blattfeder 5 drückt und diese dadurch spannt. Die Blattfeder 5 ist an einem Ende mittels einer Zylinderschraube 12 und der Federplatte 11 am Grundkörper 1 befestigt. Ihr anderes Ende stützt sich auf dem Schlagbolzen 4 ab, so dass die Federkraft auf diesen übertragen wird. Hierzu sind Schlagbolzen 4 und Blattfeder 5 geschlitzt ausgeführt und greifen formschlüssig ineinander. In der dargestellten Ausgangsstellung ist die Lage des Schlagbolzens 4 durch eine Festhaltung gesichert. Die Festhaltung besteht aus einer Anordnung mit zwei Sperrkugeln 10, die von einer Sperrfeder 13 bewegt werden, welche sich in einer im Grundkörper 1 angeordneten Bohrung befindet. Der Schlagbolzen 4 ist ebenfalls mit einer Bohrung versehen, durch welche die Sperrkugeln 10 gleiten können. Beim Herunterdrücken des Handhebels 2 wird weiterhin der Auslöser 8 durch den Mitnehmerstift 9 nach oben bewegt. Der Auslöser weist eine Ausnehmung 8.1 auf, die so ausgeführt ist, dass sie nach einem gewissen Weg die beiden Sperrkugeln 10 so verschiebt, dass sich eine Kugel vollständig in der im Grundkörper 1 angeordneten Bohrung befindet. Die zweite Kugel befindet sich in dieser Position vollständig im Schlagbolzen 4, so dass dieser frei beweglich ist und durch die Kraft der vorgespannten Blattfeder 5 schlagartig nach unten bewegt wird und das erste Befestigungselement 3.1, das sich unterhalb des Schlagbolzens 4 befindet, in das gewünschte Material eindrückt.
In der dargestellten Position befinden sich zwei der einzudrückenden Befestigungselemente 3 an der Unterseite des Grundkörpers 1, wobei sich das zum Eindrücken bereite Befestigungselement 3.1 unterhalb des Schlagbolzens 4 befindet und mittels einer Klemmfederanordnung 16 gehalten wird. Das zweite Befestigungsteil 3.2 ist in einer Führungsplatte 15 fixiert und wird nach dem Eindrücken des ersten Befestigungsteils 3.1 an dessen Ausgangsposition mittels einer im Magazin befindlichen Schraubenfeder gedrückt.
Zur Befestigung des zum Magazin gehörenden Lagerwinkels 14 am Grundkörper 1 ist dieser mit einem Schlitz versehen, der formschlüssig in die Ansatzschraube 17 eingreift. Die Sicherung des Lagerwinkels 14 erfolgt mittels eines Rastbügels 18.

Durch Niederdrücken des Handhebels 2 wird die Blattfeder 5 gespannt. Diese wirkt mit ihrem freien Ende auf das obere Ende des Schlagbolzens 4. Der Handhebel bewegt gleichzeitig den Auslöser 8, der den Schlagbolzen freigibt, sobald die Blattfeder genügend gespannt ist. Am unteren Ende des Schlagbolzens 4 befindet sich, von der Klemmfeder 16 gehalten, das einzudrückende erste Befestigungselement 3.1, welches nach dem Freigeben des Schlagbolzens 4 in ein Verpackungsmaterial eingedrückt wird. Danach wird der Handhebel 2 wieder in seine Ausgangslage zurück gelassen. Damit bewegt sich auch der Schlagbolzen 4 in seine Ausgangsposition und ein nächstes Befestigungselement 3.2 wird aus dem Magazin nachgeschoben.

**Figur 2** erläutert den Aufbau des auswechselbaren Magazins 20. Das zylinderförmige Magazin 20 weist an seinen Stirnseiten jeweils eine Lagerung auf. Die in der Figur vorn gezeigte Lagerung wird durch den Lagerzapfen 23. gebildet, der in eine korrespondierende Bohrung im Grundköper 1 eingreift. Die auf der gegenüberliegenden Stirnseite abgeordnete Lagerstelle besteht aus dem drehbar mit dem Magazin 20 verbundenen Lagerwinkel 14. Die Mantelfläche des rohrförmigen Magazinaußenteils weist fünf Nuten 24 auf, die koaxial zur Drehachse angeordnet sind. Die Befestigungselemente 3 sind jeweils nebeneinander angeordnet. In jeder Nut befindet sich eine Feder 25, welche über einen in der Nut 24 geführten Schieber 19 die Befestigungselemente 3 in Richtung der Einschlagposition drückt.

Aus der in **Figur 3** dargestellten Ansicht des Magazininnenteils 22 ist die Transportbewegung der Befestigungselemente 3 ersichtlich. An einer Stirnseite des Magazininnenteils ist eine mit einem radialen Schlitz versehene drehbare Rastscheibe 21 angeordnet, so dass die Nuten 24 bis auf eine durch die Rastscheibe 21 an der Austrittsseite der Befestigungselemente 3 verschlossen sind. Aus der Nut wird jeweils ein Befestigungselement 3 aus der Führung gedrückt. Nach Zurückbewegung des Schlagbolzens 4 in seine Ausgangsposition wird die Einschlagposition freigegeben und vom Schieber 19 das nächste Befestigungselement 3.2 aus dem Magazin 20 in die vordere Position geschoben. Wenn der Vorrat an Befestigungselementen in einer Nut aufgebraucht ist, wird das Magazin gedreht und die nächste Nut in die unverschlossene Position gebracht.

### BEZUGSZEICHENLISTE

- 1: Grundkörper
- 2: Handhebel
- 3: Befestigungselement
- 3.1: erstes Befestigungselement
- 3.2: zweites Befestigungselement
- 4: Schlagbolzen
- 5: Blattfeder
- 6: Lagerstift
- 7: Druckstift
- 8: Auslöser
- 8.1: Ausnehmung
- 9: Mitnehmerstift
- 10: Sperrkugel
- 11: Federplatte
- 12: Zylinderschraube
- 13: Sperrfeder
- 14: Lagerwinkel
- 15: Führungsplatte
- 16: Klemmfederanordnung
- 17: Ansatzschraube
- 18: Rastbügel
- 19: Schieber
- 20: Magazin
- 21: Rastscheibe
- 22: Magazininnenteil
- 23: Lagerzapfen
- 24: Nuten
- 25: Feder

## Patentansprüche

1. Gerät zur mechanischen Befestigung von flächenhaften Teilen, insbesondere zur Befestigung von Versand- und Lagerdokumenten an Verpackungen, mit einem Grundkörper (1), an dem ein Magazin (20) zur Aufnahme einer Anzahl von Befestigungselementen (3) und eine Einrichtung zur Erzeugung der Kraft zum Eintreiben der Befestigungselemente (3) angeordnet sind, wobei die Einrichtung zur Erzeugung der Eintreibkraft einen mittels einer Blattfeder (5) betätigten Schlagbolzen (4) aufweist, der durch ein Sprungwerk angetrieben wird, welches mit einem Handhebel (2) betätigt wird, **dadurch gekennzeichnet, dass** die Blattfeder (5) mit dem Handhebel (2) gespannt werden kann, indem der Handhebel (2) auf die Blattfeder (5) zwischen ihre beiden aufliegenden Enden drückt, so dass die Blattfeder (5) auf den Schlagbolzen (4) eine Druckkraft ausübt, und nach Überschreiten eines vorgegebenen Drehwinkels des Handhebels (2) die Bewegung des Schlagbolzens (4) durch einen ebenfalls vom Handhebel (2) betätigten Auslöser (8) frei gegeben werden kann, indem eine bewegbare Kugel (10) in den Schlagbolzen (4) bewegt werden kann und dass das Magazin (20) drehbar gelagert ist, am Umfang mehrere in Längsrichtung angeordnete Nuten (24) zur Aufnahme der Befestigungselemente (3) enthält und am Grundkörper (1) lösbar befestigt ist.

2. Gerät nach Anspruch 1, **dadurch gekennzeichnet, dass** das Magazin (20) zylinderförmig ausgebildet ist und an seinen Stirnseiten jeweils eine Lagerstelle aufweist, die eine lösbare Verbindung mit dem Grundkörper (1) bildet.

3. Gerät nach Anspruch 2, **dadurch gekennzeichnet, dass** eine Lagerstelle an einem elastischen Lagerwinkel (14) angeordnet ist.

4. Gerät nach Anspruch 2 oder 3, **dadurch gekennzeichnet, dass** das Magazin (20) an seiner Mantelfläche Nuten (24) zur Führung der Befestigungselemente (3) aufweist und ein Magazininnenteil (22) enthält, an dem durch je eine Druckfeder (25) angetriebene Schieber (19) zum Transport der Befestigungselemente (3) angeordnet sind.

5. Gerät nach Anspruch 4, **dadurch gekennzeichnet, dass** an einer Stirnseite des Magazininnenteils (22) eine mit einem radialen Schlitz versehene Rastscheibe (21) angeordnet ist

6. Gerät nach einem der vorhergehenden Ansprüche, **dadurch gekennzeichnet, dass** am Grundkörper (1) eine Klemmfederanordnung (16) zum Halten eines Befestigungsmittels (3.1) in der Einschlagposition angeordnet ist.

## Claims

1. Device for the mechanical fastening of planar parts, especially for fastening shipping and warehouse documents, having a base body (1), at which a magazine (20) is located for accommodating a number of fastening elements (3) and a means for generating the force to drive in the fastening elements (3), where the means for generating the drive-in force presents a striking pin (4) which is operated using a leaftype spring (5) and which is driven by an overcenter device that is actuated by a hand lever (2), **characterized in that** the leaftype spring (5) may be tensioned using the hand lever (2) as the hand lever (2) presses on the leaftype spring (5) between its two supported ends such that the leaftype spring (5) exerts a pressure force on the striking pin (4), and that the movement of the striking pin (4) may be released by a trigger (8) also actuated by the hand lever (2) after exceeding a predefined rotation angle of the hand lever (2) by the possible movement of a movable ball (10) into the striking pin (4), and that the magazine (20) is supported in a rotabable way, comprises several grooves (24) located in a longitudinal direction at the circumference for receiving the fastening elements (3), and is fastened in a demountable manner at the basic body (1).

2. Device as claimed in claim 1 **characterized in that** the magazine (20) has a cylindrical design, and presents a bearing each at its front sides which bearing forms a detachable connection to the base body (1).

3. Device as claimed in claim 2 **characterized in that** a bearing is arranged at an elastic bearing bracket (14).

4. Device as claimed in claims 2 or 3 **characterized in that** the magazine (20) comprises grooves (24) at its circumferential surface for guiding the fastening elements (3) and a magazine inside part (22) at which sliders (19) driven by a pressure spring (25) each are located for transporting the fastening elements (3).

5. Device as claimed in claim 4 **characterized in that** a locking disk (21) provided with a radial slot is located at a front side of the magazine inside part (22).

6. Device as claimed in any preceding claim **characterized in that** a clamping spring arrangement (16) is located at the base body (1) for holding a fastening means (3.1) in the drive-in position.

## Revendications

1. Appareil pour la fixation mécanique de pièces à deux dimensions, en particulier pour la fixation de documents d'expédition et logistiques sur des emballages, comprenant un corps de base (1), sur lequel sont disposés un magasin (20) pour le logement d'une pluralité d'éléments de fixation (3) et un dispositif de génération de la force d'enfoncement des éléments de fixation (3), ledit dispositif de génération de la force d'enfoncement comportant un percuteur (4) actionné au moyen d'un ressort à lame (5) et entraîné par un mécanisme à détente brusque, lequel est actionné par un levier à main (2), **caractérisé en ce que** le ressort à lame (5) peut être tendu par le levier à main (2) en serrant le levier à main (2) sur le ressort à lame (5) entre les deux extrémités soutenues de celui-ci, pour que le ressort à lame (5) exerce une force de pression sur le percuteur (4), et pour que le mouvement du percuteur (4) puisse être libéré par un déclencheur (8) également actionné par le levier à main (2) après dépassement d'un angle de rotation défini pour le levier à main (2), une sphère mobile (10) pouvant être déplacée dans le percuteur (4), et **en ce que** le magasin (20) est monté de manière à pouvoir tourner, présente sur sa périphérie plusieurs rainures (24) ménagées en direction longitudinale pour le logement des éléments de fixation (3) et est fixé de manière amovible sur le corps de base (1).

2. Appareil selon la revendication 1, **caractérisé en ce que** le magasin (20) est de forme cylindrique et présente un point d'appui sur chacune de ses faces frontales, lequel forme une connexion amovible avec le corps de base (1).

3. Appareil selon la revendication 2, **caractérisé en ce qu'**un point d'appui est disposé sur une équerre de palier élastique (14).

4. Appareil selon la revendication 2 ou 3, **caractérisé en ce que** le magasin (20) présente sur sa surface d'enveloppe des rainures (24) pour le guidage des éléments de fixation (3) et comprend une pièce intérieure de magasin (22) sur laquelle sont disposés des tiroirs (19) entraînés chacun par un ressort de pression (25) pour le transport der éléments de fixation (3).

5. Appareil selon la revendication 4, **caractérisé en ce qu'**une rondelle d'enclenchement (21) pourvue d'une fente radiale est disposée sur une face frontale de la pièce intérieure de magasin (22).

6. Appareil selon l'une des revendications précédentes, **caractérisé en ce qu'**un dispositif à ressort de serrage (16) est disposé sur le corps de base (1) pour le maintien d'un moyen de fixation (3.1) en position d'enfoncement.
